# EUROPÄISCHE PATENTSCHRIFT

(11) **EP 0 049 907 B1**
(45) Veröffentlichungstag und Bekanntmachung des Hinweises auf die Patenterteilung: **20.02.1985**
(21) Anmeldenummer: 81108336.9
(22) Anmeldetag: 15.10.1981
(51) Int. Cl.: B41J 3/20, B41J 11/20

(54) **Drucker, insbesondere thermoelektrischer Drucker**
Printer, particularly thermo-electric printer
Imprimante, notamment imprimante thermo-électrique

(30) Priorität: 15.10.1980 DE 3038867
(43) Veröffentlichungstag der Anmeldung: 21.04.1982
(73) Patentinhaber: F & O Electronic Systems GmbH & Co., D-6901 Neckarsteinach (DE)
(72) Erfinder: Obstfelder, Günther, D-6940 Lützelsachsen (DE); Kreutze, Gerhard, D-6901 Neckarsteinach (DE)
(74) Vertreter: Mierswa, Klaus, Dipl.-Ing.

## Beschreibung

Die Erfindung betrifft einen Drucker, insbesondere einen thermoelektrischen Drucker, mit elektrisch parallel ansteuerbaren Druckpunkten, bestehend aus einer in einem Gehäuse drehbar gelagerten, motorgetriebenen Walze und einem Druckkopf, der federbelastet auf der Walze anliegt und dessen Druckzeile in Längsrichtung der Walze angeordnet ist.

Derartige Drucker, insbesondere die thermoelektrischen Drucker, mit elektrisch parallel ansteuerbaren Druckpunkten, sind mit Toleranzen behaftet, die bewirken, daß der Druckkopf nicht vollständig tangential an der Walze anliegt. Bei Abweichungen entstehen so unterschiedliche-Walzendrucke, die zu einer unterschiedlichen Druckqualität der gedruckten Information führen. Man hat versucht, diesen Nachteildardurch auszugleichen, indem der Druckkopf unter hohem Anpreßdruck auf die Walze aufgedruckt wird. Dadurch aber findet eine schnelle Abnutzung der Walze statt ; insbesondere führen Abweichungen des Anpreßdruckes dazu, daß der Druckkopf unterschiedlich und schnell abgenützt wird, der deshalb nur eine geringe Lebensdauer aufweist. Gleichzeitig wird dadurch das Druckbild unterschiedlich und verschlechtert.

Diese Fehler sind umso stärker, je kleiner das Volumen des Druckers ist und je geringer der Walzendurchmesser gewählt wid. Ebenso können diese Fehler auch nicht durch Verwendung von weichem Gummi behoben werden. Ebenso ist es nicht möglich, die Toleranz auf Null zu bringen, da die Toleranzen der Einzelbauelemente nicht beliebig reduziert werden können.

Durch die US-PS 4189 244 ist ein Drucker bekannt geworden, dessen Druckkopf längs zu einer länglichen, als Widerlager dienenden Platte verschieblich ist. Der Druckkopf läuft dabei auf einer Stange, die an ihren Enden je eine Justiereinrichtung aufweist. so daß eine Abstands-Lageveränderung der Stange mitsamt dem Druckkopf gegenüber dem Widerlager möglich ist.

Durch die DE-OS2500418 ist des weiteren eine verstellbare Druckgegenlage für Mosaik-Druckeinrichtungen bekannt geworden, bei der eine Walze in zwei Gehäuseseitenwänden mittels Stellplatten gehaltert ist, wobei diese Stellplatten mittels Exzenter-Schaum in der XY-Ebene verstellbar sind. Damit kann die Druckgegenlage, also in diesem Fall die Walze, relativ zum Druckkopf verstellt werden.

Der Erfindung liegt deshalb die Aufgabe zugrunde, einen Drucker der eingangs genannten Gattung zu schaffen, bei dem Toleranzen des Anpreßdruckes auf die Walze ausgeglichen werden können und dadurch ein völlig gleichmäßiges Druckbild erzeugt werden soll.

Die Lösung dieser Aufgabe besteht erfindungsgemäß im kennzeichnenden Teil des Anspruchs 1. Weitere Ausgestaltungen der Erfindung sind in den Unteransprüchen gekennzeichnet.

Der erfindungsgemäße Drucker weist den hervorstechenden Vorteil auf, daß Fertigungs-oder Montagetoleranzen des Druckkopfes oder des Druckkopfträgers gegenüber der Walze ausgeglichen werden können. In vorteilhafter Weise ist der Druckkopf oder der Druckkopfträger derart beweglich angeordnet, daß sowohl sein Abstand gegenüber der Walze als auch der Winkel der Längsachse des Druckkopfes gegenüber der Längsachse der Walze verändert werden können. Der Druckkopf oder der Druckkopfträger können somit in vorteilhafter Weise nach oben und unten verschieblich angeordnet sein ; des weiteren kann der Druckkopf oder der Druckkopfträger kippbar um seine Längsachse bezüglich der Walze angeordnet sein. In höchst vorteilhafter Weise liegt dadurch die Druckzeile des Druckkopfes nach Justierung exakt tangential an der Walze an, wobei als weiterer Vorteil der Druckkopf nunmehr überall mit gleichem Druck an der Walze anliegt. Der Druckkopf kann somit dergestalt justiert werden, daß alle Druckpunkte einer Druckzeile gleichmäßig drucken und so ein gleichmäßiges Druckbild erscheint. Auf diese Weise kann ein hoher Anpreßdruck des Druckkopfes an die Walze vermieden werden. Dadurch wiederum wird die Lebensdauer des Druckkopfes beträchtlich erhöht. Des weiteren können durch die Lageveränderung des Druckkopfes auch geringfügige Unebenheiten der Walze ausgeglichen werden.

Die Erfindung stellt somit zum ersten Mal einen Drucker zur Verfügung, dessen Druckkopf derart justiert werden kann, daß bei diesem der mögliche mittlere kleinste Fehler eingestellt werden kann, um ein optimales gleichmäßiges Druckbild zu erhalten. Das führt gleichzeitig wegen des dadurch herrschenden geringsten Anpreßdruckes zu einer hohen Lebensdauer des Druckkopfes und der Walze. Der Justiervorgang ist derart zu erklären, daß vor der Justierung nicht alle Punkte einer Druckzeile des Druckkopfes an der Walze anliegen. Nach der Justierung liegen alle Punkte einer Druckzeile gleichmäßig mit gleichem Druck tangential an der Walze an.

In weiterer, erfindungsgemäßer Ausgestaltung der Erfindung kann die Justiereinrichtung aus einer parallel zur Längsachse des Druckkopfträgers verlaufenden Achse bestehen, die mit demselben in fester Verbindung steht und deren Enden in den Gehäusewandungen des Gehäuses verschlieblich gehaltert sind. Dabei können die Enden der Achse in je einer Bohrung eines Führungsplättchens gehaltert sein, die verschieblich an den Gehäusewandungen montiert sind. Aufgrund dieser Achse, die mit dem Druckkopfträger in einer festen Verbindung steht, kann die Lage des Druckkopfträgers und somit des Druckkopfes zum Ausgleich von Toleranzen leicht verändert werden.

In einer weiteren vorteilhaften Ausgestaltung der Erfindung kann das Führungsplättchen ein Loch, vorzugsweise ein Schlitzloch aufweisen, welches teilweise mit einer Bohrung innerhalb der Gehäusewandung fluchtet, wobei der Durchmesser der Bohrung größer ist als der Durchmesser des Loches bzw. größer ist als die Schlitzbreite des Schlitzloches. Des weiteren kann das Führungsplättchen zwei weitere Schlitzlöcher oder Langlöcher aufweisen, durch die Schrauben hindurchgreifen, die in Gewindebohrungen innerhalb eines an dem Führungsplättchen anliegenden Klemmplättchens geschraubt sind zur Klemmhalterung des Führungsplättchens an der Gehäusewand.

In einer weiteren Ausgestaltung der Erfindung können die Stromzuführung zum Druckkopf biegsame Litzen sein. Dadurch wird gewährleistet, daß der Druckkopf leicht verschieblich ist, ohne daß irgendwelche Kraftmomente von stromführenden Kabeln auf den Druckkopf übertragen werden.

Ein Beispiel der Erfindung ist in der Zeichnung dargestellt und anschließend beschrieben. Dabei zeigen :
Figur 1 eine Draufsicht von oben auf den Drucker mit Druckkopfträger und Druckkopf,
Figur 2 eine Ansicht des Klemmplättchens,
Figur 3 eine Ansicht des Führungsplättchens,
Figur 4 eine Seitenansicht von Fig. 1,
Figur 5 eine Draufsicht auf den Druckkopfträger,
Figur 6 eine um 90° gedrehte Ansicht von Fig.5 und
Figur 7 eine perspektivische Ansicht in explosionsartig auseinandergezogenem Zustand der Gehäusewandung, des Führungsplättchens, des darauf folgenden Klemmplättchens und des Druckkopfträgers mit der Achse und einem Werkzeug zum Verschieben des Führungsplättchens.

Das in den Figuren 1 bis 7 gezeigte Beispiel des erfindungsgemäßen Druckers besteht gemäß Fig. aus zwei Gehäusewandungen 1, 2, die planparallel angeordnet sind und zwischen denen eine Rückwand 3 montiert ist. Zwischen den Gehäusewandungen 1, 2 ist im vorderen Bereich derselben eine starre Achse 4 mittels Schrauben 5, 6 montiers, die die Gehäusewandungen 1, 2 auf Abstand hält. Die Gehäusewandungen 1, 2, die Rückwand 3, und die starre Achse 4 bilden somit ein festes und starres Gehäuse. Zwischen den Gehäusewandungen 1, 2 ist eine Walze 43 (Fig. 4) angeordnet, deren Welle 28 über einen Motor 7 und ein Zahnradvorgelege 8 antreibbar ist. Der Motor 7 kann über einen Mikroschalter 9 geschaltet werden.

Oberhalb der Walze 43 ist ein Druckkopfträger 10 mit Druckkopf 44 (Fig. 6) montiert, wobei der Druckkopfträger 10 gegenüber der Walze 43 relativ beweglich ist. Dazu kann der Abstand des Druckkopfes 44 von der Walze und der Winkel der Längsachse des Druckkopfes 44 gegenüber der Längsachse der Walze 43 verändert werden. Die Veränderung des Abstandes kann in der Weise geschehen, daß der Druckkopf an einer Seite mehr oder weniger von der Walze abgehoben wird und somit nicht mehr völlig planparallel zur Walze verläuft. Oder die normalerweise zur Längsachse der Walze parallel verlaufende Längsachse des Druckkopfes wird durch Lageveränderung der Achse um einen kleinen Winkel verdreht, so daß sich die Abstände der einzelnen Druckpunkte von der Walze ebenfalls verändern. Es ist also möglich, den Druckkopfträger mitsamt dem Druckkopf zu kippen oder zu schwenken.

Gemäß den Figuren 5 und 6 besteht der Druckkopfträger 10 aus einem länglichen Teil 42, an das längs ein Kopfteil 52 einstückig angeformt ist. Unterhalb dieses Kopfteiles 52 ist der eigentliche Druckkopf 44 angeordnet. Der Kopfteil 52 hat eine durchgehende Längsrille 45, die parallel zur Längsrichtung des länglichen Teils 42 verläuft. Unterhalb des länglichen Teils 42 ist ein Andrückund Führungsteil 46 angeordnet, welches mittels Schrauben 48 an das längliche Teil 42 angeschraubt ist. Dieses Andrück- und Führungsteil dient hauptsächlich zur Zuführung und Halterung der Stromzuführungen 47 zum Druckkopf 44 im Bereich der Walze 43. Aus diesem Grunde ist die dem Druckkopf 44 zugewandte Seite des Andrück- und Führungsteils 46 rund ausgeformt. Das Andrückund Führungsteil 46 hält somit klemmend die Stromzuführungen oder Litzen 47, die vom Andrück- und Führungsteil 46 abgehend zu einer Platine 25 führen, die auf die Rückwand 3 montiert ist (Fig. 1).

Des weiteren sind auf dem länglichen Teil 42 im Bereich der Seitenflächen des Teils sich mit Abstand gegenüberstehende Haltezapfen 15, 17 und 16, 18 angeordnet, wobei jeweils zwei Haltezapfen, nämlich 17 und 18 bzw. 15 und 16, auf einer Linie liegen. Innerhalb des von dem Haltezapfen begrenzten Raumes ist eine Achse 14 ohne Spiel angeordnet (Fig. 6), wobei die Enden dieser Achse 14 in den Seitenwänden 1 und 2 des Gehäuses gehaltert sind, was anschließend beschrieben wird. Des weiteren besitzt das längliche Teil 42 an seiner vorderen Längskante zwei Niederhalter 12, 13, die als Gegenhalterung für Federn 19, 20 auf der Achse 14 dienen. Auf diese Achse 14 sind insgesamt vier Federn 19, 20, 21 22 aufgeschoben, welche vorzugsweise Spiralfedern sind. Das eine Ende der beiden mittleren Federn 19, 20 stützt sich gegen die Niederhalter 12,13 ab, das andere Ende der mittleren Federn 19, 20 stützt sich gegen die Achse 4 ab.

Innerhalb der Rille 45 des Kopfteiles 52 ist eine weitere Welle 28 (Fig. 1), frei angeordnet, deren Enden in Langlöchern 41 (Fig. 4) angeordnet sind und auf der im Bereich der Seitenwände 1, 2 Niederhaltewalzen 29, 30 zum Niederhalten des Papiers im Bereich seines Randes angeordnet sind. Die Langlöcher 41 sind senkrecht in Richtung oberhalb der Walze 43 angeordnet, so daß die Welle 28 nach oben weg von der Walze 43 bewegt werden kann. Die beiden übrigen Spiralfedern 21, 22 auf der Achse 14, die im Bereich der Enden der Achse 14 auf dieser angeordnet sind, dienen zum Niederdrücken der Welle 28 auf die Walze 43. Dazu stützen sich die einen Enden der Spiralfedern 21, 22 an der festen Achse 4 ab, die anderen Enden der Spiralfedern 21, 22 liegen auf der Welle 28 auf mit Wirkrichtung radial zur Walze 43. Auf diese Weise werden durch die Spiralfedern 19, 20, 21,- 22 einerseits der Druckkopf um die Welle 14 in Richtung auf die Walze 43 hin geschwenkt und auf diese aufgepreßt, andererseits wird die freibewegliche Welle 28 mitsamt ihren Niederhaltewalzen 29, 30 auf die Walze 43 und das Papier 11 aufgepreßt.

Der in diesem Beispiel verwendete Justiermechanismus besteht gemäß den Figuren 2 und 3 aus einem Führungsplättchen 27, welches in seinem oberen Bereich längs einer Längskante ein Schlitzloch 35, ein Langloch 37 und ein weiteres Schlitzloch 36 aufweist. Das Schlitzloch 35 hat eine größere Breite als die Breite des Schlitzloches 36 bzw. des Langloches 37. Unterhalb des Schlitzloches 35 befindet sich in senkrechter Richtung dazu ein weiteres Schlitzloch 39. Des weiteren besitzt das Führungsplättchen 27 eine Bohrung 38, die ungefähr unterhalb des Langloches 37 angeordnet ist. Im montierten Zustand gemäß den Figuren 1 und 4 sind die beiden Führungsplättchen auf beiden Seiten der Gehäusewandungen 1 und 2 auf der Innenseite angeordnet, wobei das Schlitzloch 35 die Achse 4 teilsweise umgreift. Innerhalb der Bohrungen 38 des Führungsplättchens 27 sind nun die Enden der Welle 14 gehaltert. Durch die Schlitzlöcher 36 und die Langlöcher 37 des Führungsplättchens 27 greifen Schrauben 24 hindurch, die in Gewindebohrungen 32, 33 des Klemmplättchens 26 eingeschraubt sind. Das Klemmplättchen 26 liegt gemäß Fig. 1 auf dem Führungsplättchen 27 auf und preßt dieses aufgrund der Schrauben 24 fest auf die Gehäusewandungen 1, 2. Das Schlitzloch 39 (Fig. 3) fluchtet in eingebautem Zustand mit einer Bohrung 40 innerhalb der Gehäusewandungen 1, 2, wobei die Bohrung 40 einen größeren Durchmesser aufweist, als die Breite des Schlitzloches 39 trägt.

Die Prüfung und Justierung des Druckkopfes erfolgt nun folgendermaßen, nachdem Papier in den Drucker eingelegt worden ist.

Alle Druckpunkte des Druckers werden gleichzeitig bestromt und das Druckbild ausgedruckt. Je nach der notwendigen Veränderung des Druckbildes wird nun eine Lageveränderung des Druckkopfes dadurch erreicht, daß die Schrauben 24, die das Führungsplättchen 27 an die Gehäusewandung 1, 2 anpressen, gelockert werden. Danach wird gemäß Fig. 7 ein Werkzeug mit Zylinderstab 50, der an seinem unteren Ende einen exzentrisch aus der Mitte versetzten kleinen Stift 51 aufweist, in die Bohrung 40 der Gehäusewandungen 1, 2 eingeführt. Dabei ragt der Stift 51 in das Schlitzloch 39 hinein. Der Durchmesser des Stiftes 51 entspricht somit der Breite des Schlitzloches 39. Durch Drehen des Werkzeuges 50 wandert der Zapfen 51 auf einer Kreisbahn, weshalb das Führungsplättchen 27, geführt durch die Schrauben 24 und die Achse 4, längs der Gehäusewandung 1, 2 verschoben wird, was in Fig. 7 durch den Bezugspfeil 53 angezeigt ist. Beim Verschieben der beiden Führungsplättchen 27 wird die Achse 14 mitgenommen, die ihrerseits in einer festen Verbindung mit dem Druckkopfträger 10 steht, wodurch eine Lageveränderung des Druckkopfes bezüglich der Walze 43 stattfindet. Auf diese Weise kann die Lage des Druckkopfes in Bezug auf die Walze 43 verändert werden, wodurch Toleranzen und sich dadurch äußernde Druckunterschiede im Druckbild korrigiert und ausgeglichen werden können. Auf diese Weise werden sämtliche Fehler zu einem mittleren Fehler minimisiert, wodurch gleichzeitig die Druckzeile des Druckkopfes über ihre Länge überall mit gleichem Druck anliegt. Dadurch ergibt die Druckzeile ein optimales Druckbild, was wiederum zur höchstmöglichem Lebensdauer des Druckkopfes wegen des Minimisierten Anpreßdruckes führt.

## Patentansprüche

1. Drucker, insbesondere thermoelektrischer Drucker, mit elektrisch parallel ansteuerbaren Druckpunkten, bestehend aus einer in einem Gehäuse drehbar gelagerten, motorgetriebenen Walze und einem Druckkopf, der federbelastet auf der Walze anliegt und dessen Druckzeile in Längsrichtung der Walze angeordnet ist, dadurch gekennzeichnet, daß der Druckkopf (22) eine Justiereinrichtung aufweist, die eine Veränderung des Winkels der Längsachse des Druckkopfes gegenüber, der Längsachse der Walze ermöglicht, so daß nach Justierung die Druckzeile des Druckkopfes exakt tangential und überall mit gleichem Druck an der Walze anliegt.

2. Drucker nach Anspruch 1, dadurch gekennzeichnet, daß die Justiereinrichtung neben der Veränderung des Winkels der Längsachse des Druckkopfes gegenüber der Längsachse der Walze gleichzeitig eine Abstands-Lageveränderung des Druckkopfes gegenüber der Walze ermöglicht.

3. Drucker nach den Ansprüchen 1 oder 2, dadurch gekennzeichnet, daß der Druckkopf (42, 44) auf einen Träger (43) montiert ist, der die Justiereinrichtung aufweist.

4. Drucker nach Anspruch 3, dadurch gekennzeichnet, daß die Justiereinrichtung aus einer parallel zur Längsachse des Trägers (43) verlaufenden Achse (14) besteht, die mit demselben in fester Verbindung steht und deren Enden in den Gehäusewandungen (1, 2) des Gehäuses verschieblich gehaltert sind.

5. Drucker nach Anspruch 4, dadurch gekennzeichnet, daß die Enden der Achse (14) in je einer Bohrung (38) eines Führungsplättchens (27) gehaltert sind, die verschieblich an den Gehäusewandungen (1, 2) montiert sind.

6. Drucker nach Anspruch 5, dadurch gekennzeichnet, daß das Führungsplättchen (27) ein Loch, vorzugsweise ein Schlitzloch (39) aufweist, welches teilweise mit einer Bohrung (40) |nnerhalb der Gehäusewandung (1, 2) fluchtet, wobei der Durchmesser der Bohrung größer ist als der Durchmesser des Loches oder die Schlitzbreite des Schlitzloches.

7. Drucker nach Anspruch 6, dadurch gekennzeichnet, daß das Führungsplättchen (27) zwei weitere Schlitzlöcher (36) oder Langlöcher (37) aufweist, durch die Schrauben (24) hindurchgreifen, die in Gewindebohrungen (32) innerhalb eines an dem Führungsplättchen anliegenden Klemmplättchens (26) geschraubt sind zur Klemmhalterung des Führungsplättchens an der Gehäusewandung (1, 2).

8. Drucker nach einem der vorhergehenden Ansprüche, dadurch gekennzeichnet, daß die Stromzuführung zum Druckkopf (42, 44) biegsame Litzen (47) sind.

## Claims

1. Printer, particularly thermo-electric printer with printing points which can be controlled electrically parallelly and which consist of a roll which is motordriven and fulcrumed at a housing, and a printing head which lies against the roll spring-loadedly and the line of print of which is disposed in the longitudinal direction of the roll, characterized by the fact that the printing head (22) has an adjusting device which makes possible a variation of the angle of the longitudinal axis of the printing head to the longitudinal roll axis, so that after adjustment the printing line of the printing head lies against the roll exactly tangentially and at any point with the same pressure.

2. Printer according to claim 1, characterized by the fact that the adjustment device in addition to the change of the angle of the longitudinal axis of the printing head to the longitudinal roll axis is able to effect simultaneously a change of the distance of the printing head to the roll.

3. Printer according to claim 1 or 2, characterized by the fact that the printing head (42, 44) is mounted to a supporting beam (43) which shows the adjusting device.

4. Printer according to claim 3, characterized by the fact that the adjusting device consists of an axis (14) which runs paralelly to the longitudinal axis of the supporting beam (43) and which is in firm connection with the beam and the ends of which are holded displaceably in the walls (1, 2) of the housing.

5. Printer according to claim 4, characterized by the fact that the ends of the axis (14) are holded each in a bore (38) of little guide plates (27) which are mounted displaceably to the walls (1, 2) of the housing.

6. Printer according to claim 5, characterized by the fact that the guide plate (27) has a hole, preferably a slot hole (39), which partially aligns with a bore (40) inside the wall (1, 2) of the housing ; the diameter of the bore is longer than the diameter of the hole or the breadth of the slot of the slot hole.

7. Printer according to claim 6, characterized by the fact that the little guide plate (27) shows two more slot holes (36) or long holes (37), through which screws grasp -(24) which are mounted in tapholes (32) inside a clamping plate (26) which lies against the guide plate in order to clamp the guide plate to the wall (1, 2) of the housing.

8. Printer according to one of the above mentioned claims, characterized by the fact that the power supply to the printing head (42, 44) is effected by flexible wires (47).

## Revendications

1. Imprimante, notamment une imprimante thermo-électrique avec des points de poussée parallèlement programmables par électricité se composant d'un cylindre d'impression pivotant actionné par moteur qui est logé dans une boîte, et d'une tête d'impression placée au sens longitudinal du cylindre d'impression qui, sous l'action d'un ressort, est couchée sur le cylindre d'impression. La tête d'impression (22) a un dispositif d'ajustage qui permet de changer l'angle de l'axe longitudinal de la tête d'impression vis-à-vis de l'axe longitudinal du cylindre d'impression de façon qu'après l'ajustage, la ligne d'impression de la tête d'impression soit couchée sur le cylindre d'impression de manière tangentielle exacte et avec la même pression de chaque point de poussée.

2. Imprimante conformément à la revendication 1, marquée du fait que le dispositif d'ajustage permet, d'une part, la modification de l'angle de l'axe longitudinal de la tête d'impression vis-à-vis de l'axe longitudinal du cylindre d'impression et, d'autre part, il permet de modifier en même temps la position de la tête d'impression par rapport à l'espace entre tête d'impression et cylindre d'impression.

3. Imprimante conformément à la revendication 1 ou 2, marquée du fait que la tête d'impression (42, 44) est montée sur un support (43) muni d'un dispositif d'ajustage.

4. Imprimante conformément à la revendication 3, marquée du fait que le dispositif d'ajustage se compose d'un axe (14) guidé parallèlement à l'axe longitudinal du support (43), relié solidement avec ce support et dont les fusées d'essieu sont fixés de manière mobile aux parois de la boîte (1, 2).

5. Imprimante conformément à la revendication 4, marquée du fait que les fusées d'essieu (14) sont fixés à un forage (38) de chacune des lamettes de guidage (27), qui sont montées de manière mobile aux parois de la boîte (1, 2).

6. Imprimante conformément à la revendication 5, marquée du fait que la lamette de guidage (27) est pourvue d'un trou, de préférence d'un trou en fente, lequel s'aligne à un forage (40) à l'intérieur de la paroi de la boîte (1, 2), étant donné que le diamètre du forage est plus grand que celui du trou ou de la largeur de fente du trou en fente.

7. Imprimante conformément à la revendication 6, marquée du fait que la lamette de guidage (27) est munie de deux trous en fente supplémentaires (36) ou de trous oblongs (37) traversés par des vis (24) qui sont vissés aux forages taraudés à l'intérieur d'une lamette de serrage couchée sur la lamette de guidage garantissant la fixation du dispositif de serrage de la lamette de guidage aux parois de la boîte (1, 2).

8. Imprimante conformément à une des revendications précédentes, marquée du fait que la tête d'impression est alimentée par une amenée du courant sous forme de cordons souples.
